# EUROPÄISCHE PATENTANMELDUNG

(11) **EP 4 436 213 A2**
(43) Veröffentlichungstag der Anmeldung: **25.09.2024**
(21) Anmeldenummer: 24162682.9
(22) Anmeldetag: 11.03.2024
(51) Int. Cl.: H04R 25/02

(54) **LAUTSPRECHERSYSTEM FÜR EINE IM OHR ZU TRAGENDE HÖRVORRICHTUNG**

(30) Priorität: 22.03.2023 DE 102023202591
(71) Anmelder: Sivantos Pte. Ltd., Singapore 539775 (SG)
(72) Erfinder: VON MANSBERG, Thilo, 91058 Erlangen (DE)
(74) Vertreter: FDST Patentanwälte

(57) **Zusammenfassung**

Ein Lautsprechersystem (8) für eine im Ohr zu tragende Hörvorrichtung (1) weist einen Lautsprecher (6) mit einem Gehäuse (9) auf, das eine Schallaustrittsöffnung aufweist, die in einer Kopplungsfläche des Gehäuses (9) angeordnet ist. Das Lautsprechersystem (8) weist außerdem einen Antennenkörper (10) auf, der eine Trägerplatte (20) mit einer Schalldurchtrittsöffnung, eine mit der Trägerplatte (20) starr und mit deren Schalldurchtrittsöffnung fluidisch verbundene Trägerhülse (22) sowie eine um die Trägerhülse (22) gewickelte Antennenspule (24) aufweist. Ferner weist das Lautsprechersystem (8) einen Dämpfungskörper (12) aus einem nachgiebigen Material auf, mittels dessen der Lautsprecher (6) mit dessen Kopplungsfläche mit der Trägerplatte (20) des Antennenkörpers (10) gekoppelt ist.

## Beschreibung

Die Erfindung betrifft ein Lautsprechersystem für eine im Ohr zu tragende Hörvorrichtung. Außerdem betrifft die Erfindung auch eine Hörvorrichtung.

Hörvorrichtungen dienen üblicherweise zur Ausgabe eines Tonsignals an das Gehör des Trägers dieser Hörvorrichtung. Die Ausgabe erfolgt dabei mittels eines Ausgabewandlers, meist auf akustischem Weg über Luftschall mittels eines Lautsprechers (auch als "Hörer" oder "Receiver" bezeichnet). Häufig kommen derartige Hörvorrichtungen dabei als sogenannte Hörhilfegeräte (auch kurz: Hörgeräte) zum Einsatz. Dazu umfassen die Hörvorrichtungen normalerweise einen akustischen Eingangswandler (insbesondere ein Mikrophon) und einen Signalprozessor, der dazu eingerichtet ist, das von dem Eingangswandler aus dem Umgebungsschall erzeugte Eingangssignal (auch: Mikrophonsignal) unter Anwendung mindestens eines üblicherweise nutzerspezifisch hinterlegten Signalverarbeitungsalgorithmus derart zu verarbeiten, dass eine Hörminderung des Trägers der Hörvorrichtung zumindest teilweise kompensiert wird. Insbesondere im Fall eines Hörhilfegeräts kann es sich bei dem Ausgabewandler neben einem Lautsprecher auch alternativ um einen sogenannten Knochenleitungshörer oder ein Cochlea-Implantat handeln, die zur mechanischen oder elektrischen Einkopplung des Tonsignals in das Gehör des Trägers eingerichtet sind. Unter dem Begriff Hörvorrichtungen fallen zusätzlich insbesondere auch Geräte wie z.B. sogenannte Tinnitus-Masker, Headsets, Kopfhörer und dergleichen.

Typische Bauformen von Hörvorrichtungen, insbesondere Hörgeräten, sind Hinter-dem-Ohr- ("BTE"-) und In-dem-Ohr- ("IdO"- oder "ITE"-) Hörvorrichtungen. Diese Bezeichnungen zielen auf die bestimmungsgemäße Trageposition ab. So weisen Hinter-dem-Ohr-Hörvorrichtungen ein (Haupt-) Gehäuse auf, das hinter der Ohrmuschel getragen wird. Hier kann in Modelle unterschieden werden, deren Lautsprecher in diesem Gehäuse angeordnet ist - die Schallausgabe an das Ohr erfolgt dabei üblicherweise mittels eines Schallschlauchs, der im Gehörgang getragen wird - sowie in Modelle, die einen externen Lautsprecher, der im Gehörgang platziert wird, aufweisen. In-dem-Ohr-Hörvorrichtungen weisen hingegen ein Gehäuse auf, das in der Ohrmuschel oder sogar vollständig im Gehörgang getragen wird.

In-dem-Ohr-Hörvorrichtungen erfordern erkanntermaßen eine möglichst kleine bauliche Ausführung, um alle erforderlichen elektrischen Komponenten auch im Gehörgang oder zumindest innerhalb der Ohrmuschel anordnen zu können. Allerdings erfordern manche Komponenten, bspw. Lautsprecher und/oder Mikrophone, auch eine schwingungs-gedämpfte Lagerung, um eine (Körper-) Schalleinkopplung vom Lautsprecher auf andere Komponenten (insbesondere ein Mikrophon) aber auch um eine mechanische Schädigung dieser Komponenten zu vermeiden. Allerdings ist eine solche Lagerung meist mit vergleichsweise großem Bauraumbedarf verbunden.

Der Erfindung liegt somit die Aufgabe zugrunde, eine verbesserte Lagerung eines Lautsprechers in einer Hörvorrichtung anzugeben.

Diese Aufgabe wird erfindungsgemäß gelöst durch ein Lautsprechersystem mit den Merkmalen des Anspruchs 1. Des Weiteren wird diese Aufgabe erfindungsgemäß gelöst durch eine Hörvorrichtung mit den Merkmalen des Anspruchs 10. Vorteilhafte und teils für sich erfinderische Ausführungsformen und Weiterentwicklungen der Erfindung sind in den Unteransprüchen und der nachfolgenden Beschreibung dargelegt.

Das erfindungsgemäße Lautsprechersystem ist für den Einsatz mit, konkret in, einer im Ohr zu tragenden Hörvorrichtung (z. B. ein "IdO") eingerichtet und vorgesehen. Dazu weist das Lautsprechersystem einen Lautsprecher mit einem Gehäuse auf, das wiederum eine Schallaustrittsöffnung aufweist, die in einer Kopplungsfläche des Gehäuses angeordnet ist. Des Weiteren weist das Lautsprechersystem einen Antennenkörper auf, der eine Trägerplatte mit einer Schalldurchtrittsöffnung, eine mit der Trägerplatte starr und mit deren Schalldurchtrittsöffnung fluidisch verbundene Trägerhülse sowie eine um die Trägerhülse gewickelte Antennenspule aufweist. Ferner weist das Lautsprechersystem einen Dämpfungskörper aus einem nachgiebigen Material auf, mittels dessen der Lautsprecher mit dessen Kopplungsfläche mit der Trägerplatte des Antennenkörpers gekoppelt ist. Das Lautsprechersystem umfasst also als Hauptkomponenten den Lautsprecher sowie die Antenne. Der Lautsprecher ist dabei mittels des Dämpfungskörpers mit der Trägerplatte für die Antenne (bzw. deren Trägerhülse) gekoppelt.

Die erfindungsgemäße im Ohr zu tragende Hörvorrichtung weist einen Gehäusekörper sowie das hier und im Folgenden näher beschriebene Lautsprechersystem auf. Das Lautsprechersystem ist dabei mittels des Antennenkörpers in dem Gehäusekörper gehaltert.

Im Ohr zu tragende Hörvorrichtungen, insbesondere solche für eine binaurale Verwendung, weisen häufig eine Antenne in Form einer Spule auf, um Daten über eine vergleichsweis kurze Funkstrecke sowie möglichst gerichtet übertragen zu können. Da im Ohr zu tragende Hörvorrichtungen auch häufig einen sehr begrenzten Bauraum aufweisen, ist eine möglichst platzsparende Anordnung aller Komponenten zweckmäßig. Die vorstehend beschriebene Kombination von Lautsprecher und Antennenspule hat sich dabei häufig bewährt, da der Lautsprecher häufig einen Schallaustrittsstutzen (auch als "spout" bezeichnet") aufweist, mittels dessen der Lautsprecher schallleitungstechnisch mit einer Schallführung zum Ohr der nutzenden Person hin gekoppelt ist. Dieser Schallaustrittsstutzen entfällt in der vorliegenden Ausführung meist. Dessen Funktion wird dabei von der Trägerhülse übernommen, die zudem insbesondere auch den Ferritkern für Antennenspule bildet.

Gemäß der vorliegenden Erfindung wird nun der Antennenkörper mittels des Dämpfungskörpers mit dem Lautsprecher gekoppelt. Dies ist dahingehend vorteilhaft, da der Lautsprecher bei einer solchen Ausführung meist mittels des Antennenkörpers im Gehäusekörper der Hörvorrichtung gehaltert wird. Der Dämpfungskörper ermöglicht somit eine schwingungstechnische Entkopplung oder zumindest Dämpfung des Lautsprechers gegen den Gehäusekörper der Hörvorrichtung.

Die Hörvorrichtung weist die gleichen Merkmale und auch Vorteile auf wie das Lautsprechersystem.

Vorzugsweise ist der Dämpfungskörper im Wesentlichen plattenförmig, d. h. insbesondere flach und quaderartig, ausgebildet. Insbesondere weist der Dämpfungskörper also eine Platte oder im Wesentlichen plattenförmige Grundstruktur auf. Diese Platte kann dabei bspw. planparallel ausgebildet sein. Dadurch ergibt sich ein besonders einfacher Aufbau.

"Im Wesentlichen plattenförmig" ist dabei hier und in Folgenden insbesondere dahingehend zu verstehen, dass in einer optionalen Variante der Dämpfungskörper auch derart gestaltet sein kann, dass der Lautsprecher geringfügig, d. h. bspw. zu maximal 5 oder 10 Prozent dessen Dicke, in den Dämpfungskörper eintaucht. Dies hat vornehmlich Vorteile bei der Montage. So kann der Lautsprecher bei einer Verklebung mit dem Dämpfungskörper vergleichsweise einfach an dem Dämpfungskörper (oder umgekehrt) ausgerichtet werden.

In einer (insbesondere zur planparallelen Ausführung der Platte) alternativen Variante weist der Dämpfungskörper, insbesondere dessen plattenförmige Grundstruktur, eine Keilform auf. D. h. die Platte weist zwei gegenüberliegende und in einem Winkel, insbesondere einem besonders flachen Winkel von unter 15 °, vorzugsweise von unter 10 °, zueinander angestellte Flachseiten auf. Als "Flachseiten" sind dabei die beiden großflächigen flachen, von den etwa senkrecht dazu verlaufenden Kantenflächen begrenzten, Seitenflächen der "Platte" zu verstehen.

Weiter optional, insbesondere anstelle der vorstehend beschriebenen Vertiefung in dem Dämpfungskörper, in die der Lautsprecher eintaucht, weist der Dämpfungskörper zusätzliche Elemente zur Positionierung des Lautsprechers (insbesondere an dem Dämpfungskörper) auf. Diese Elemente sind zum Beispiel durch zumindest eine Seitenwand gebildet, die von der vorstehend beschriebenen Platte zumindest etwa senkrecht absteht.

Optional weist der Dämpfungskörper zusätzlich auch Befestigungsmittel auf, mittels derer der Lautsprecher zusätzlich zur Befestigung mittels des Antennenkörpers im Gehäusekörper der Hörvorrichtung befestigt oder auch nur abgestützt werden kann. Zur reinen Abstützung können diese Befestigungsmittel bspw. durch stiftartige Fortsätze gebildet sein, die das Lautsprechersystem gegen eine Innenseite des Gehäusekörpers abstützen. Zur Befestigung sind diese Befestigungsmittel zweckmäßigerweise als ein T-Stück ausgebildet. Bspw. ist dieses T-Stück an der vorstehend beschriebenen Seitenwand ausgebildet, kann aber auch von der plattenförmigen Grundstruktur des Dämpfungskörpers vorstehen. Bei der Montage des Lautsprechersystems im Gehäusekörper wird das T-Stück in eine korrespondierende, im Gehäusekörper ausgebildete Nut ("T-Nut") eingeschoben und bietet somit eine Fixierung in Richtung des "Fußbalkens" des Ts.

Zweckmäßigerweise sind der Lautsprecher und auch der Antennenkörper mit dem Dämpfungskörper verklebt. Alternativ können diese aber auch miteinander verschweißt sein.

Um den Lautsprecher möglichst umfangreich gegen eine Beschädigung, wenn die Hörvorrichtung bspw. zu Boden fällt, schützen zu können, ist in einer vorteilhaften Ausführung eine Materialdicke und/oder ein Schermodul des Dämpfungskörpers (insbesondere dessen Platte oder plattenförmige Grundstruktur) derart gewählt, dass bei einer vorgegebenen Sturzhöhe, die insbesondere einer Körpergröße der die Hörvorrichtung nutzenden Person nachempfunden ist, und einer vorgegebenen Maximalbeschleunigung für den Lautsprecher ein ausreichender Bremsweg durch den Dämpfungskörper vorgehalten ist. Vorzugsweise ist dieser Bremsweg parallel zur Kopplungsfläche des Lautsprechers, d. h. in der Ebene der flächigen Erstreckung des Dämpfungskörpers, verlaufend bemessen.

Die Materialdicke bzw. der Schermodul - insbesondere der erforderliche Schermodulwert - ist dabei vorzugsweise zusätzlich in Abhängigkeit von einer Verzögerungskraft und einer Anbindungsfläche (insbesondere deren Größe) des Dämpfungskörpers an die Kopplungsfläche und/oder an die Trägerplatte, anhand folgender Formel, die insbesondere eine erste Näherung oder erste Auslegung (bspw. für eine nachfolgende, darauf aufbauende simulative Bauteilauslegung des Dämpfungskörpers) bildet, bemessen: $G = \frac{{F}_{S} h}{{s}_{d} {A}_{b}}$

Dabei sind
- *G*: der Schubmodul,
- *F_{S}*: die Verzögerungskraft,
- *h*: die Materialdicke,
- *s_{d}*: der Verzögerungsweg, und
- *A_{b}*: die Anbindungsfläche.

Hierbei ergibt sich die Verzögerungskraft aus ${F}_{S} = \frac{{E}_{pot}}{{s}_{d}} = \frac{{mg}_{c} H}{{s}_{d}}$ mit
- *m*: der Masse des Lautsprechers
- *g_{c}*: der als konstant angenommenen Erdbeschleunigung, und
- *H*: der Sturzhöhe.

Der Verzögerungsweg wird bestimmt aus ${S}_{d} = \frac{H}{{g}_{zul}}$ mit
- *g_{zul}*: der maximal zulässigen Beschleunigung für den Lautsprecher.

Insbesondere genügt der Dämpfungskörper den vorstehend als Formeln (1) bis (3) eingeführten Bedingungen.

Bei einer angenommenen maximal zulässigen Beschleunigung (für den Lautsprecher) von der 8.000 fachen Erdbeschleunigung (g) und einer Sturzhöhe von 1,65 m ergibt sich ein Verzögerungsweg von etwa 0,21 mm, der durch den Dämpfungskörper vorgehalten werden muss. Insbesondere kann dies durch ein nachgiebiges Material (bspw. ein Elastomer) mit einem Schubmodul von weniger als 3 N/mm² erfolgen. Ein solches Elastomer (bspw. ein Gummi) kann bspw. eine Shore-Härte von 90 aufweisen. Aufgrund der Einbausituation des Lautsprechersystems ist dieser Verzögerungsweg vor allem in Flächenrichtung des Dämpfungskörpers erforderlich. Verzögerungswege in anderen Raumrichtungen (z. B. etwa senkrecht (plus/minus 10 Grad) zur Flächenerstreckung des Dämpfungskörpers) können meist durch den Gehäusekörper der Hörvorrichtung (insbesondere in Einschubrichtung der Hörvorrichtung) - insbesondere in Kombination mit dem Dämpfungskörper, der hierbei vornehmlich auf Zug und Druck beansprucht wird - kompensiert bzw. bereitgestellt werden. Bevorzugt erfolgt die Bauteilauslegung und Gestaltung des Dämpfungskörpers mittels einer Simulation - bspw. einer Falltest- und/oder Vibrations-Simulation. Optional kommt hierbei auch eine simulative Iteration zum Einsatz. Insbesondere bildet die vorstehend beschriebene Auslegung anhand der Formeln (1) bis (3) einen Startpunkt für die simulative Auslegung, bei der optional (iterativ) Schritt für Schritt eine hinreichende Dämpfungswirkung untersucht wird.

Die Anbindungsfläche entspricht bspw. der Kopplungsfläche des Lautsprechers oder auch einer entsprechenden Fläche der Trägerplatte des Antennenkörpers.

In einer weiteren zweckmäßigen Ausführung sind Anschlusskontakte des Lautsprechers in einer von der Kopplungsfläche abweichenden Anschlussfläche des Gehäuses angeordnet.

In einer besonders zweckmäßigen Ausführung ist das Lautsprechersystem mechanisch ausschließlich mittels des Antennenkörpers an dem Gehäusekörper gelagert. Eine eventuelle mögliche Kraftübertragung über eine elektrische Verdrahtung des Lautsprechers mit einer Elektronik ist dabei vernachlässigbar gering sowie vorzugsweise auch derart gestaltet, dass hierdurch keine bewusste Kraftableitung erfolgt. Beispielsweise sind entsprechende Kabel ausreichend lose (auch "schlapp" oder nicht gespannt) verlegt.

Die Konjunktion "und/oder" ist hier und im Folgenden insbesondere derart zu verstehen, dass die mittels dieser Konjunktion verknüpften Merkmale sowohl gemeinsam als auch als Alternativen zueinander ausgebildet sein können.

Nachfolgend wird ein Ausführungsbeispiel der Erfindung anhand einer Zeichnung näher erläutert. Darin zeigen:
- Fig. 1: in einer schematischen Seitenansicht eine in dem Ohr zu tragende Hörvorrichtung,
- Fig. 2: in einer Perspektivansicht schematisch ein Lautsprechersystem,
- Fig. 3, 4: jeweils in Ansicht gemäß Fig. 2 schematisch einen Dämpfungskörper des Lautsprechersystems von unterschiedlichen Seiten,
- Fig. 5: in Ansicht gemäß Fig. 1 die Hörvorrichtung in einer teildurchsichtigen Darstellung und
- Fig. 6: in einer Perspektivansicht schematisch ein weiteres Ausführungsbeispiel des Lautsprechersystem.

Einander entsprechende Teile sind in allen Figuren stets mit gleichen Bezugszeichen versehen.

In Fig. 1 ist schematisch eine im Ohr zu tragende Hörvorrichtung, kurz als IdO 1 bezeichnet, dargestellt. Das IdO 1 weist einen Gehäusekörper 2 auf, der so geformt ist, dass dieser in den Gehörgang einer das IdO 1 nutzenden Person eingeschoben werden kann. Zur Halterung des IdO 1 im Gehörgang sowie auch zur akustischen Abdichtung weist das IdO 1 ein Ohrstück 4 aus einem Elastomer auf. Innerhalb des Gehäusekörpers 2 sind elektronische Komponenten des IdO 1 angeordnet (s. auch Fig. 5). Zu diesen gehört ein Lautsprecher 6, der in der vorliegenden Ausführung Teil eines Lautsprechersystems 8 ist (Fig. 2).

Das Lautsprechersystem 8 weist den Lautsprecher 6 auf, der mit einem quaderartigen Gehäuse 9 ausgebildet ist. Des Weiteren weist das Lautsprechersystem 8 einen Antennenkörper 10 sowie einen Dämpfungskörper 12 auf, der zwischen dem Lautsprecher 6 und dem Antennenkörper 10 angeordnet ist.

Der Lautsprecher 6 weist an einer als Kopplungsfläche bezeichneten Seitenfläche (nicht im Detail dargestellt), mit der der Lautsprecher 6 an dem Dämpfungskörper 12 anliegt, eine Schallaustrittsöffnung auf. An einer dazu senkrecht stehenden Seiten- oder Stirnfläche 14 (auch: "Anschlussfläche") trägt der Lautsprecher 6 mehrere Anschlusskontakte 16.

Der Dämpfungskörper 12 ist im vorliegenden Ausführungsbeispiel als flache Platte ausgebildet, die die Kopplungsfläche des Lautsprechers 6 überspannt. Außerdem ist der Dämpfungskörper 12 geringfügig konkav ausgebildet (s. Fig. 3), so dass der Lautsprecher 6 in den Dämpfungskörper 12 versenkt ist, allerdings nur um weniger als 5 Prozent der Höhe der Stirnfläche 14. Der Dämpfungskörper 12 weist außerdem eine Schallöffnung 18 auf, die im bestimmungsgemäßen Montagezustand mit der Schallaustrittsöffnung des Lautsprechers 6 zur Überdeckung gebracht ist.

Der Antennenkörper 10 weist eine Trägerplatte 20 und eine auf dieser Trägerplatte 20 stehende Trägerhülse 22 auf. Die Trägerplatte 20 weist eine Schalldurchtrittsöffnung (nicht dargestellt) auf, die im bestimmungsgemäßen Montagezustand mit der Schallaustrittsöffnung des Lautsprechers 6 und somit auch mit der Schallöffnung 18 in fluidischer Verbindung steht. Die Trägerhülse 22 ist hohl ausgebildet. Trägerhülse 22 und Trägerplatte 20 sind aus Ferrit gebildet. Der Antennenkörper 10 weist außerdem eine Antennenspule 24 auf, deren Spulendraht um die Trägerhülse 22 gewickelt ist.

Der Lautsprecher 6 ist mit dem Dämpfungskörper 12 an einer ersten Klebefläche 26 und dieser über eine zweite Klebefläche 28 mit der Trägerplatte 20 verklebt. Der Dämpfungskörper 12 ist in Abhängigkeit von einer maximal zulässigen Beschleunigung für den Lautsprecher 6 gestaltet. Dazu wird anhand der vorstehend eingeführten Formeln (1) bis (3) anhand einer zu erwartenden Sturzhöhe, einer Dicke des Dämpfungskörpers 12, eine Fläche, an der der Dämpfungskörper 12 festgelegt ist ("Anbindungsfläche", bspw. die Klebefläche 28 zur Trägerplatte 20 oder die Klebefläche 26 zum Lautsprecher 6), einer Verzögerungskraft und einem Verzögerungsweg ein Schubmodul für das Material des Dämpfungskörpers 12 bestimmt. Dieser liegt dabei vorzugsweise unter 3 N/mm².

Wie in Fig. 5 erkennbar ist, ist das Lautsprechersystem 8 mit der Trägerhülse 22 voran im Gehäusekörper 2 in einem bestimmungsgemäß zum Trommelfell weisenden Ende 30 angeordnet und mittels der Trägerhülse 22 fixiert. Somit ist der Lautsprecher 6 lediglich mittels des Dämpfungskörpers 12 gegenüber dem Gehäusekörper 2 gelagert und fixiert. Bei einem Sturz des IdO 1 können Stöße in Längsrichtung 32 bereits vom Gehäusekörper 2 teilweise kompensiert. In "Querrichtung" 34, also in Flächenrichtung des Dämpfungskörpers 12 kommt dessen vorstehend beschriebene Auslegung zum Tragen, so dass solche "Querbeschleunigungen" von dem Dämpfungskörper 12 aufgenommen werden. Aber auch "Längsbeschleunigungen" können zumindest zu einem gewissen Grad oder anteilig durch Zug- und Druckverformungen des Dämpfungskörpers 12 in Dickenrichtung aufgenommen werden. Eine zusätzliche Lagerung für den Lautsprecher 6 ist nicht erforderlich.

In Fig. 6 ist ein weiteres Ausführungsbeispiel des Lautsprechersystems 8, konkret des Dämpfungskörpers 12 dargestellt. Der Dämpfungskörper 12 ist hierbei durch eine keilförmige Platte 36 gebildet, in der die vorstehend beschriebene Vertiefung nicht ausgebildet ist. Die Keilform der Platte 36 ermöglicht dabei, eine spezifische Fallrichtung stärker zu dämpfen. Dieses Design ist durch simulative Auslegung, die von einem mittels der Formeln (1) bis (3) ermittelt Startpunkt ausgeht, ermittelt.

Somit kann auch die Richtung des Keils auch anders ausgerichtet sein, bspw. in der Darstellung der Fig. 6 von oben (also von der den Anschlusskontakten 16 zugewandten Kante, dort mit dünner Wandstärke) nach unten (dort dickere Wandstärke).

Neben dieser Platte 36 weist der Dämpfungskörper 12 auch eine Seitenwand 38 auf, die senkrecht zur Platte 36 ausgerichtet ist und die seitlich am Lautsprecher 6 anliegt. Diese Platte 36 bietet eine zusätzliche Dämpfung.

Außerdem weist der Dämpfungskörper 12 Befestigungsmittel zur zusätzlichen Fixierung des Lautsprechers 6 im Gehäusekörper 2 auf. Diese sind in Form eines T-Stücks 40 ausgebildet, das an der Seitenwand 38 ausgebildet ist. Das T-Stück 40 dient konkret dazu, in eine korrespondierende, im Gehäusekörper 2 ausgebildete Nut (nicht dargestellt) eingeschoben zu werden. Das T-Stück 40 ist aus dem gleichen Material wie die Platte 36 (und diese wie der Dämpfungskörper 12 aus dem vorhergehenden Ausführungsbeispiel) und auch die Seitenwand 38 ausgebildet. Dadurch ergibt sich eine zusätzliche Stabilisierung und damit auch Vibrationsdämpfung für den Lautsprecher. Optional können die Seitenwand 38 und/oder das T-Stück 40 bei Ausführung des Befestigungskörpers 12 mit der keilförmigen Platte 36 aber auch entfallen.

Der Gegenstand der Erfindung ist nicht auf das vorstehend beschriebene Ausführungsbeispiel beschränkt. Vielmehr können weitere Ausführungsformen der Erfindung von dem Fachmann aus der vorstehenden Beschreibung abgeleitet werden.

### Bezugszeichenliste

- 1: IdO
- 2: Gehäusekörper
- 4: Ohrstück
- 6: Lautsprecher
- 8: Lautsprechersystem
- 9: Gehäuse
- 10: Antennenkörper
- 12: Dämpfungskörper
- 14: Stirnfläche
- 16: Anschlusskontakte
- 18: Schallöffnung
- 20: Trägerplatte
- 22: Trägerhülse
- 24: Antennenspule
- 26: Klebefläche
- 28: Klebefläche
- 30: Ende
- 32: Längsrichtung
- 34: Querrichtung
- 36: Platte
- 38: Seitenwand
- 40: T-Stück

## Patentansprüche

1. Lautsprechersystem (8) für eine im Ohr zu tragende Hörvorrichtung (1), aufweisend
- einen Lautsprecher (6) mit einem Gehäuse (9), das eine Schallaustrittsöffnung aufweist, die in einer Kopplungsfläche des Gehäuses (9) angeordnet ist,
- einen Antennenkörper (10), der eine Trägerplatte (20) mit einer Schalldurchtrittsöffnung, eine mit der Trägerplatte (20) starr und mit deren Schalldurchtrittsöffnung fluidisch verbundene Trägerhülse (22) sowie eine um die Trägerhülse (22) gewickelte Antennenspule (24) aufweist, und
- einen Dämpfungskörper (12) aus einem nachgiebigen Material, mittels dessen der Lautsprecher (6) mit dessen Kopplungsfläche mit der Trägerplatte (20) des Antennenkörpers (10) gekoppelt ist.

2. Lautsprechersystem (8) nach Anspruch 1,
wobei der Dämpfungskörper (12) im Wesentlichen plattenförmig ausgebildet ist.

3. Lautsprechersystem (8) nach Anspruch 2,
wobei der Dämpfungskörper (12) derart gestaltet ist, dass der Lautsprecher (6) geringfügig in den Dämpfungskörper (12) eintaucht.

4. Lautsprechersystem (8) nach einem der Ansprüche 1 bis 3,
wobei der Dämpfungskörper (12) eine Keilform aufweist.

5. Lautsprechersystem (8) nach einem der Ansprüche 2 bis 4,
wobei der Dämpfungskörper (12) zusätzliche vorstehende Elemente, insbesondere eine Seitenwand (38), zur Positionierung des Lautsprechers (6) aufweist.

6. Lautsprechersystem (8) nach einem der Ansprüche 1 bis 5,
wobei der Dämpfungskörper (12) zusätzliche Befestigungsmittel (40) zur Befestigung des Lautsprechers (6) in einem Gehäusekörper (2) der Hörvorrichtung (1) aufweist.

7. Lautsprechersystem (8) nach einem der Ansprüche 1 bis 6,
wobei eine Materialdicke (h) und/oder ein Schermodul (G) des Dämpfungskörpers (12) derart gewählt sind, dass bei einer vorgegebenen Sturzhöhe (H), die insbesondere einer Körpergröße einer die Hörvorrichtung (1) nutzenden Person nachempfunden ist, und einer vorgegebenen Maximalbeschleunigung für den Lautsprecher (6) ein ausreichender Bremsweg (s_{d}), insbesondere parallel zur Kopplungsfläche, durch den Dämpfungskörper (12) vorgehalten ist.

8. Lautsprechersystem (8) nach Anspruch 7,
wobei die Materialdicke (h) und/oder der Schermodul (G) zudem in Abhängigkeit von einer Verzögerungskraft (Fs) und einer Anbindungsfläche (A_{b}) des Dämpfungskörpers (12) an die Kopplungsfläche und/oder an die Trägerplatte (20), anhand der Formel $G = \frac{{F}_{S} h}{{s}_{d} {A}_{b}}$ bemessen ist.

9. Lautsprechersystem (8) nach einem der Ansprüche 1 bis 8,
wobei Anschlusskontakte (16) des Lautsprechers (6) in einer von der Kopplungsfläche abweichenden Anschlussfläche (14) des Gehäuses (9) angeordnet sind.

10. Im Ohr zu tragende Hörvorrichtung (1), aufweisend einen Gehäusekörper (2) und das Lautsprechersystem (8) nach einem der Ansprüche 1 bis 9, wobei das Lautsprechersystem (8) mittels des Antennenkörpers (10) in dem Gehäusekörper (2) gehaltert ist.
